# EUROPÄISCHE PATENTSCHRIFT

(11) **EP 3 760 575 B1**
(45) Veröffentlichungstag und Bekanntmachung des Hinweises auf die Patenterteilung: **30.07.2025**
(21) Anmeldenummer: 20177374.4
(22) Anmeldetag: 29.05.2020
(51) Int. Cl.: B67C 3/10, B67C 3/26

(54) **FÜLLVENTIL ZUM ABFÜLLEN EINES FLÜSSIGEN PRODUKTS IN BEHÄLTER UND FÜLLMASCHINE**
FILLING VALVE FOR FILLING A LIQUID PRODUCT INTO CONTAINERS AND FILLING MACHINE
SOUPAPE DE REMPLISSAGE POUR REMPLISSAGE D'UN PRODUIT LIQUIDE DANS DES RÉCIPIENTS ET MACHINE DE REMPLISSAGE

(30) Priorität: 04.07.2019 DE 102019118101
(43) Veröffentlichungstag der Anmeldung: 06.01.2021
(73) Patentinhaber: Krones AG, 93073 Neutraubling (DE)
(72) Erfinder: GRUBER, Wolfgang, 93073 Neutraubling (DE); POESCHL, Florian, 93073 Neutraubling (DE); NEUMAYER, Walter, 93073 Neutraubling (DE)
(74) Vertreter: Grünecker Patent- und Rechtsanwälte PartG mbB

(56) Entgegenhaltungen:
- DE-A1- 102013 109 430
- DE-A1- 19 939 521
- DE-U1- 9 210 611

## Beschreibung

Die Erfindung betrifft ein Füllventil zum Abfüllen eines flüssigen Produkts in Behälter gemäß Oberbegriff des Anspruchs 1 und eine damit ausgerüstete Füllmaschine.

Ein gattungsgemäßes Füllventil ist beispielsweise aus DE 10 2013 109 430 A1 bekannt.

Derartige Füllventile eignen sich für eine Abfüllung flüssiger Produkte unter Beendigung der Füllvorgänge nach Erreichen einer mittels Kurzschlusssonden gemessenen Sollfüllhöhe des Produkts oder nach Erreichen einer im Produktzulauft gemessenen Durchflussmenge des Produkts. Bei einer derartigen Abfüllung verwendet man in der Regel getrennte Gaswege für ein Vorspanngas und das aus dem Kopfraum abzuführende Entlastungsgas, um zu vermeiden, dass das Vorspanngas mit dem Entlastungsgas in Berührung kommt. Dadurch lässt sich eine "trockene Vorspannung" der Behälter erzielen.

Für das Entlastungsgas ist im Füllventil unterhalb seines auslaufseitigen Produktventils eine Mündung mit einem daran anschließenden Entlastungsgaskanal ausgebildet, durch den das Entlastungsgas aus dem Kopfraum des jeweiligen Behälters in einen an der Füllmaschine zentral angeordneten Entlastungskanal entweichen kann.

Nachteilig hierbei ist, dass das Produkt beim Füllvorgang nicht nur, wie beabsichtigt, an der Entlastungsmündung vorbeiströmt, sondern teilweise auch in diese eintritt und bei der Entlastung gegen Ende des Füllvorgangs über den Entlastungsgaskanal verlorengeht. Zudem können Produktreste, die im Bereich der Entlastungsbohrung nach dem Füllvorgang verbleiben, bei einer anschließenden Absaugung für den nachfolgenden Füllvorgang in einen vom Entlastungsgaskanal abzweigenden Vakuumkanal gezogen werden und an einer daran angeschlossenen Vakuumpumpe der Füllmaschine austreten. Dadurch gehen pro Füllvorgang und befüllter Flasche in der Regel insgesamt ein bis zwei Milliliter des Produkts verloren.

Es besteht somit Bedarf für diesbezüglich verbesserte Füllventile und damit ausgestattete Füllmaschinen.

Die gestellte Aufgabe wird mit einem Füllventil nach Anspruch 1 gelöst. Demnach ist dieses zum Abfüllen eines flüssigen Produkts in Behälter, insbesondere Flaschen, ausgebildet, und umfasst einen Ventilsitz und ein zugeordnetes Verschlussteil zum auslaufseitigen Öffnen/Schließen eines das Produkt führenden Produktwegs, wobei das Verschlussteil zentral im Produktweg angeordnet ist. Ferner umfasst das Füllventil einen durch das Verschlussteil und getrennt vom Produktweg nach oben verlaufenden Spanngasweg und einen bezüglich des Produkts stromabwärts und/oder unterhalb des Ventilsitzes in den Produktweg mündenden Entlastungsgasweg.

Erfindungsgemäß umfasst das Füllventil ferner einen zusätzlich zum Produktweg ausgebildeten Verbindungsweg zum Druckausgleich zwischen dem Spanngasweg und dem Entlastungsgasweg.

Es hat sich überraschend herausgestellt, dass das durch den Ventilsitz strömende Produkt den darüber liegenden Bereich des Produktwegs gegenüber dem Entlastungsgasweg abdichtet und die im Produktweg vorhandene Flüssigkeitssäule des Produkts einen so hohen statischen Differenzdruck im Bereich der Mündung des Entlastungsgaskanals verursacht, dass das Produkt in die Mündung und einen Abschnitt des Entlastungsgaskanals gedrückt wird.

Erfindungsgemäß wird dem mit dem zusätzlichen Verbindungsweg entgegengewirkt, indem dieser einen Druckausgleich zwischen dem Spanngasweg und dem Entlastungsgasweg ermöglicht. Dies führt dazu, dass das Produkt im Wesentlichen vollständig an der Mündung des Entlastungsgaswegs vorbeiströmt. Folglich geht bei der Entlastung und/oder Absaugung kein Produkt mehr verloren.

Der Verbindungsweg zum Druckausgleich ist daher wenigstens bei geöffneten Produktventil, also während Produkt durch den Produktweg strömt, geöffnet. Bei geschlossenem Produktventil, also unterbundenem Produktstrom, kann der Verbindungsweg geschlossen sein, da dann kein Druckausgleich an der Mündung des Entlastungsgaswegs benötigt wird.

Der Ventilsitz und das Verschlussteil bilden das eigentliche Produktventil aus. Das Verschlussteil kann auf bekannte Weise mittels Ventilstange und Hubantrieb, Federspannung oder dergleichen angehoben und abgesenkt werden.

Der Spanngasweg verläuft beispielsweise in der Ventilstange, einem Rückgasrohr oder dergleichen und durch einen oberen Abschnitt des Füllventils.

Vorzugsweise umfasst das Füllventil ferner einen Produktzulauf, der unterhalb des Verbindungswegs in den Produktkanal mündet. Dadurch lässt sich ein Eintrag von Produkt in den Spanngaskanal über den Verbindungsweg zuverlässig vermeiden.

Erfindungsgemäß verläuft der Verbindungsweg durch einen Ventilblock zum Anschluss des Spanngaswegs an ein Vorspannventil und zum Anschluss des Entlastungsgaswegs an ein Entlastungsventil. Der Verbindungsweg lässt sich in einem Ventilblock auf vergleichsweise einfache Weise in Form einer Verbindungsbohrung bereitstellen.

Der Verbindungsweg kann durch einen permanent offenen Verbindungskanal gebildet werden. Der Druckausgleich ist dann mit besonders geringem apparativen Aufwand möglich.

Vorzugsweise verbindet der Verbindungskanal in einem Winkel von höchstens 45° zur Senkrechten und insbesondere senkrecht verlaufende Abschnitte des Spanngaswegs und des Entlastungsgaswegs miteinander. Dadurch lässt sich die Wahrscheinlichkeit, dass unerwünschte Feuchtigkeit über den Verbindungskanal in den Spanngaskanal gelangt, weiter reduzieren.

Der Verbindungsweg kann über ein separat steuerbares Absperrorgan verlaufen, bei dem es sich insbesondere um ein PTFE-Balgventil handelt. Dies ermöglicht eine zeitliche Steuerung des Druckausgleichs und einen gegebenenfalls flexibleren Einsatz des Füllventils für unterschiedliche Füllvorgänge.

Vorzugsweise verläuft der Spanngasweg längs durch eine nach oben hin an das Verschlussteil anschließende Ventilstange. Der Spanngasweg kann auch als Rückgasweg verwendet werden, ebenso das Vorspannventil als Rückgasventil. In der Ventilstange, insbesondere innerhalb des Spanngaswegs, kann eine Kurzschlusssonde und/oder eine zugehörige Signalleitung angeordnet sein.

Vorzugsweise zweigt vom Entlastungsgasweg ferner ein an ein Vakuumventil angeschlossener Vakuumgasweg ab. Der zwischen dem Abzweig- und dem Produktweg liegende Abschnitt des Entlastungsgaswegs kann dann abwechselnd für die Entlastung des Kopfraums am Ende der Füllvorgänge und für die Absaugung von Behältern am Anfang der Füllvorgänge verwendet werden. Die anfängliche Absaugung wird bekanntermaßen für Produkte durchgeführt, die gegenüber Sauerstoff aus der Umgebungsluft empfindlich sind.

Vorzugsweise zweigt der Vakuumgasweg unterhalb des Verbindungswegs vom Entlastungsgasweg ab. Dies vereinfacht den Druckausgleich und verhindert zusätzlich, dass Produktreste bei einer anschließenden Absaugung zu befüllender Behälter in den Spanngasweg gezogen werden.

Die gestellte Aufgabe wird ebenso mit einer Füllmaschine gelöst, die einen Rotor und daran befestigte Füllventile gemäß wenigstens einer der voranstehend beschriebenen Ausführungsformen umfasst.

Vorzugsweise umfasst die Füllmaschine dann ferner einen am Rotor angeordneten und ringförmigen Spanngaskanal zum Bereitstellen von Vorspanngas für die Behälter durch die Füllventile.

Vorzugsweise umfasst die Füllmaschine dann ferner einen am Rotor angeordneten und ringförmigen Entlastungskanal zur Aufnahme aus den Behältern durch die Füllventile geleiteten Entlastungsgases.

Vorzugsweise umfasst die Füllmaschine dann ferner einen am Rotor angeordneten und insbesondere ringförmigen Vakuumkanal zum Bereitstellen eines Vakuums zur Absaugung der Behälter durch die Füllventile.

Eine bevorzugte Ausführungsform der Erfindung ist zeichnerisch dargestellt. Es zeigen:
- Figur 1: eine schematische Darstellung eines Füllventils mit Gaswegen zu zentralen Gaskanälen einer Füllmaschine; und
- Figur 2: eine detaillierte Darstellung des Auslaufbereichs des Füllventils mit angesetzter Flasche.

Wie die Figur 1 in schematischer Darstellung erkennen lässt, umfasst das Füllventil 1 zum Abfüllen eines Produkts 2 in Behälter 3, insbesondere Flaschen, an seinem Auslaufbereich 1a einen Ventilsitz 4 und ein zugeordnetes Verschlussteil 5 als Bestandteile eines Produktventils 6 zum auslaufseitigen Öffnen/ Schließen eines durch das Füllventil 1 verlaufenden Produktwegs 7 für das Produkt 2.

Das Verschlussteil 5 ist auf bekannte Weise zentral im Produktweg 7 angeordnet, insbesondere koaxial zum Ventilsitz 4, und kann gegen diesen beispielsweise mittels mechanischer Federvorspannung nach unten gedrückt werden, um den Produktweg 7 nach unten hin zu verschließen. In entgegengesetzter Richtung kann das Verschlussteil 5 beispielsweise durch einen herkömmlichen Steuerzylinder entgegen der Federvorspannung angehoben werden, um den Produktweg 7 für das Produkt 2 zu öffnen und dieses in den Behälter 3 strömen zu lassen.

Zur Abfüllung karbonisierter Produkte ist im Füllventil 1 zentral ein durch das Verschlussteil 5 von oben nach unten verlaufender Spanngasweg 8 getrennt vom Produktweg 7 ausgebildet.

Stromabwärts des Ventilsitzes 4 mündet wenigstes ein Entlastungsgasweg 9 in den Produktweg 7.

Zum Druckausgleich zwischen dem Spanngasweg 8 und dem Entlastungsgasweg 9 ist ferner ein Verbindungsweg 10 vorhanden, der beispielsweise als permanent offener Kanal ausgebildet sein kann.

Alternativ kann ein temporär verschließbarer Verbindungsweg 11 zwischen dem Spanngasweg 8 und dem Entlastungsgasweg 9 ausgebildet sein. Dies ist in der Figur 1 gestrichelt angedeutet. Der temporäre Verschluss des Verbindungswegs 11 erfolgt beispielsweise mittels eines getrennt steuerbaren Absperrorgans 12, das insbesondere ein PTFE-Balgventil ist. Der Verbindungsweg 11 ist wenigstens bei geöffnetem Produktventil 6 offen und kann bei geschlossenem Produktventil 6 ebenso geschlossen werden.

Im Füllventil 1 ist ferner ein an sich bekannter Produktzulauf 13 für das Produkt 2 ausgebildet. Durch die Höhendifferenz zwischen dem Produktzulauf 13 und der Mündung 9a des Entlastungsgaswegs 9 in den Produktweg 7 ergäbe sich im Entlastungsgasweg 9 eigentlich ein lokaler statischer Überdruck, der jedoch durch den Verbindungsweg 10, 11 zum Spanngasweg 8 hin ausgeglichen wird. Dadurch wird vermieden, dass das an der Mündung 9a des Entlastungsgaswegs 9 entlangströmende Produkt 2 in den Entlastungsgaskanal 9 gedrückt wird.

Vom Entlastungsgasweg 9 zweigt ein Vakuumgasweg 14 ab, durch den Umgebungsluft und darin enthaltener Sauerstoff zu Beginn des jeweiligen Füllvorgangs aus den Behältern 3 abgesaugt werden kann.

In der Figur 1 sind zum besseren Verständnis ein durch den Spanngasweg 8 in die Behälter 3 strömendes Vorspanngas 15, ein durch den Spanngasweg 8 zurückgeleitetes Rückgas 16, ein durch den Entlastungsgasweg 9 abgeführtes Entlastungsgas 17 sowie ein zuerst durch den Entlastungsgasweg 9 und schließlich durch den davon abzweigenden Vakuumgasweg 14 strömendes Absauggas 18, das im Wesentlichen Umgebungsluft ist, schematisch in Form von Blockpfeilen dargestellt.

Das Füllventil 1 umfasst vorzugsweise einen Ventilblock 19 mit einem Vorspannventil 20 zum Öffnen/ Schließen des Spanngaswegs 8, einem Entlastungsventil 21 zum Öffnen/ Schließen des Entlastungsgaswegs 9 und einem Vakuumventil 22 zum Öffnen/ Schließen des Vakuumgaswegs 14. Die Ventile 20 bis 22 sind vorzugsweise PTFE-Balgventile.

Das Vorspannventil 20 kann auch als Rückgasventil oder Vorspann- und Rückgasventil bezeichnet werden, da durch dieses und den anschließenden Spanngasweg 8 abwechselnd Vorspanngas 15 einströmen und Rückgas 16 ausströmen kann.

Über die Ventile 20 bis 22 sind der Spanngasweg 8 an einen Spanngaskanal 23, der Entlastungsgasweg 9 an einen Entlastungskanal 24 und der Vakuumgasweg 14 an einen Vakuumkanal 25 angeschlossen.

Der Spanngaskanal 23, der Entlastungskanal 24 und der Vakuumkanal 25 sind als Ringkanäle ausgebildet und an einem lediglich schematisch angedeuteten Rotor 26 einer Füllmaschine 100 umlaufender Bauart angeordnet. Am dem um eine vertikale Achse 26a kontinuierlich drehbaren Rotor 26 ist dann auf bekannte Weise eine Vielzahl von Füllventilen 1 umfänglich verteilt angeordnet.

Mit Ausnahme des beschriebenen Druckausgleichs in den Füllventilen 1 kann die Füllmaschine 100 eine bekannte Bauform aufweisen, deren Merkmale daher nicht weiter beschrieben sind.

Der Verbindungsweg 10 ist vorzugsweise als Querverbindung zwischen zwei jeweils in einem Winkel von höchstens 45° zur Vertikalen und insbesondere, wie schematisch abgebildet, im Wesentlichen vertikal verlaufenden Abschnitten 8a, 9b des Spanngaswegs 8 und des Entlastungsgaswegs 9 ausgebildet. Eine derartige Querverbindung ist vergleichsweise einfach durch eine Bohrung im Ventilblock 19 herzustellen und minimiert die Gefahr eines Feuchtigkeitseintrags aus dem Entlastungsgasweg 9 in den Spanngasweg 8 zusätzlich.

Die mit dem Verbindungsweg 10 verbundenen Abschnitte 8a, 9b des Spanngaswegs 8 und des Entlastungsgaswegs 9 liegen vorzugsweise oberhalb der Abzweigung des Vakuumgaswegs 14 vom Entlastungsgasweg 9 und/oder oberhalb des Produktzulaufs 13. Ein Feuchtigkeitseintrag aus dem Vakuumgasweg 14 in den Spanngasweg 8 mittels abgesaugter Umgebungsluft kann daher ebenso vermieden werden.

Die Figur 2 zeigt eine konkrete Ausgestaltung des Auslaufbereichs 1a des Füllventils 1 mit dem Ventilsitz 4 und dem Verschlussteil 5 des Produktventils 6. Demnach verjüngt sich das Verschlussteil 5 vorzugsweise nach unten hin und umfasst beispielsweise eine mit dem Ventilsitz 4 abdichtend zusammenwirkende Dichtfläche 5a.

Die Mündung 9a des Entlastungsgaswegs 9 in den Produktweg 7 befindet sich Auslaufbereich 1a stromabwärts des Ventilsitzes 4, also unterhalb der auf den Ventilsitz 4 aufsitzenden Dichtfläche 5a. Die Mündung 9a kann daher vom Verschlussteil 5 nicht verschlossen werden. Nichtsdestoweniger kann das Verschlussteil 5, wie abgebildet, in den Bereich der Mündung 9a hinabreichen, um das Strömungsverhalten des Produkts 2 zu optimieren.

In der Figur 2 ist ferner der Mündungsbereich 3a eines Behälters 3, der insbesondere eine Flasche ist, zu erkennen. Der Mündungsbereich 3a liegt mithilfe einer Zentrier- und Abdichthilfe 27 auf prinzipiell bekannte Weise am Füllventil 1 an.

Im Beispiel der Figur 2 wird der Füllvorgang mittels einer lediglich abschnittsweise angedeuteten Kurzschlusssonde 28 gesteuert. Das Produktventil 6 wird dann in Abhängigkeit von einem mit der Kurzschlusssonde 28 gemessenen Füllstand geschlossen. Das Produktventil 6 kann auf unterschiedliche Weise betätigt werden, beispielsweise durch einen pneumatisch angetriebenen Steuerzylinder, der oberhalb des Produktzulaufs 13 im Füllventil 1 angeordnet ist.

Der Spanngasweg 8 und die Kurzschlusssonde 28 verlaufen im Inneren einer Ventilstange 29, die nach oben hin an das Verschlussteil 5 anschließt und beispielsweise von einem pneumatischen Steuerzylinder 30 auf bekannte Weise betätigt werden kann.

Im Füllbetrieb wird ein an das Füllventil 1 von unten abdichtend angesetzter Behälter 3 beispielsweise zuerst durch Öffnen des Vakuumventils 22 zum Vakuumkanal 25 hin durch den Entlastungsgasweg 9 und den Vakuumgasweg 14 abgesaugt.

Nach Schließen des Vakuumventils 22 kann der Behälter 3 durch Öffnen des Vorspannventils 20 mit dem Vorspanngas 15 auf einen Abfüllüberdruck auf an sich bekannte Weise durch den Spanngaskanal 8 vorgespannt werden.

Nach Öffnen des Produktventils 6 kann das darüber als Flüssigkeitssäule stehende Produkt 2 in den Behälter 3 einströmen, wobei ein Druckausgleich zwischen dem Spanngasweg 8 und dem Entlastungsgasweg 9 durch den offenen Verbindungsweg 10, 11 verhindert, dass das an der Mündung 9a des Entlastungsgaswegs 9 entlangströmende Produkt 2 in den Entlastungsgasweg 9 eindringt.

Beim Einströmen des Produkts 2 aus dem Behälter 3 verdrängtes Rückgas 16 kann durch den Spanngasweg 8 abströmen.

Nach Schließen des Vorspannventils 20 für den Spanngasweg 8 strömt das Produkt 2 mit verminderter Geschwindigkeit nach, wobei der Kopfraum 3a des Behälters 3 durch Öffnen des Entlastungsventils 21 durch den Entlastungsgasweg 9 in den Entlastungskanal 24 entlastet wird.

Wenigstens während das Produkt 2 in den Behälter 3 einströmt, wird der Druckausgleich zwischen dem Entlastungsgasweg 9 und dem Spanngasweg 8 durch den Verbindungsweg 10 , 11 derart ermöglicht, dass ein Eintrag des Produkts 2 aus dem Bereich des Produktwegs 7 in den Entlastungsgasweg 9 zuverlässig vermieden wird.

Nach Beendigung des Füllvorgangs und Ansetzen eines weiteren Behälters 3 zur anschließenden Abfüllung und bei dem hierfür anfangs durchgeführten Absaugen von Umgebungsluft können folglich auch keine Reste des Produkts 2 aus dem Entlastungsgasweg 9 durch den Vakuumgasweg 14 abgezogen werden.

Somit können Produktverluste auch unter der Voraussetzung einer "trockenen Vorspannung" der Behälter 3 gegenüber bekannten Füllventilen deutlich reduziert und sogar weitgehend vermieden werden.

## Patentansprüche

1. Füllventil (1) zum Abfüllen eines flüssigen Produkts (2) in Behälter (3), umfassend:
- ein Produktventil (6) mit einem Ventilsitz (4) und einem zugeordneten Verschlussteil (5) zum auslaufseitigen Öffnen/Schließen eines Produktwegs (7) für das Produkt (2), wobei das Verschlussteil (5) zentral im Produktweg (7) angeordnet ist;
- einen durch das Verschlussteil (5) und getrennt vom Produktweg (7) nach oben verlaufenden Spanngasweg (8);
- einen stromabwärts des Ventilsitzes (4) in den Produktweg (7) mündenden Entlastungsgasweg (9); und
- einen zusätzlich zum Produktweg (7) ausgebildeten Verbindungsweg (10, 11) zum Druckausgleich zwischen dem Spanngasweg (8) und dem Entlastungsgasweg (9),
**dadurch gekennzeichnet, dass** der Verbindungsweg (10, 11) durch einen Ventilblock (19) verläuft, welcher Ventilblock (19) zum Anschluss des Spanngaswegs (8) über ein Vorspannventil (20) an einen als Ringkanal ausgebildeten Spanngaskanal (23) und zum Anschluss des Entlastungsgaswegs (9) über ein Entlastungsventil (21) an einen als Ringkanal ausgebildeten Entlastungskanal (24) ausgebildet ist, und dass der Verbindungsweg (10, 11) als permanent offener Kanal oder temporär verschließbar zwischen dem Spanngasweg (8) und dem Entlastungsgasweg (9) ausgebildet ist, um den Verbindungsweg (11) wenigstens bei geöffnetem Produktventil (6) zu öffnen.

2. Füllventil nach Anspruch 1, ferner mit einem Produktzulauf (13), der unterhalb des Verbindungswegs (10, 11) in den Produktweg (7) mündet.

3. Füllventil nach einem der Ansprüche 1 bis 2, wobei der Verbindungskanal (10, 11) zwei in einem Winkel von höchstens 45° zur Senkrechten und insbesondere senkrecht verlaufende Abschnitte (8a, 9b) des Spanngaswegs (8) und des Entlastungsgaswegs (9) verbindet.

4. Füllventil nach einem der Ansprüche 1 bis 2, wobei der Verbindungsweg (11) über ein separat steuerbares Absperrorgan (12) verläuft, das insbesondere ein PTFE-Balgventil ist.

5. Füllventil nach wenigstens einem der vorigen Ansprüche, wobei der Spanngasweg (8) ferner längs durch eine nach oben hin an das Verschlussteil (5) anschließende Ventilstange (29) verläuft.

6. Füllventil nach wenigstens einem der vorigen Ansprüche, wobei vom Entlastungsgasweg (9) ferner ein an ein Vakuumventil (22) angeschlossener Vakuumgasweg (14) abzweigt.

7. Füllventil nach Anspruch 6, wobei der Vakuumgasweg (14) unterhalb des Verbindungswegs (10) vom Entlastungsgasweg (9) abzweigt.

8. Füllmaschine (100) mit einem Rotor (26) und daran befestigten Füllventilen (1) nach wenigstens einem der vorigen Ansprüche.

9. Füllmaschine nach Anspruch 8, ferner mit dem am Rotor (26) angeordneten und ringförmigen Spanngaskanal (23) zum Bereitstellen von Vorspanngas (15) für die Behälter (3) durch die Füllventile (1).

10. Füllmaschine nach Anspruch 8 oder 9, ferner mit dem am Rotor (26) angeordneten und ringförmigen Entlastungskanal (24) zur Aufnahme aus den Behältern (3) durch die Füllventile (1) geleiteten Entlastungsgases (17).

11. Füllmaschine nach einem der Ansprüche 8 bis 10, ferner mit einem am Rotor (26) angeordneten und insbesondere ringförmigen Vakuumkanal (25) zum Bereitstellen eines Vakuums zur Absaugung der Behälter (3) durch die Füllventile (1).

## Claims

1. A filling valve (1) for filling a liquid product (2) into containers (3), comprising:
- a product valve (6) with a valve seat (4) and an associated closure part (5) for opening/closing a product path (7) for the product (2) on the outlet side, wherein the closure part (5) is arranged centrally in the product path (7);
- a purge gas passage (8) extending upward through the closure part (5) and separated from the product path (7);
- a relief gas path (9) opening into the product path (7) downstream of the valve seat (4); and
- a connecting passage (10, 11) formed in addition to the product path (7) for pressure equalization between the purge gas passage (8) and the relief gas passage (9),
**characterized in that** the connecting passage (10, 11) extends through a valve block (19), which valve block (19) is designed to connect the purge gas path (8) via a pre-pressurization valve (20) to a purge gas channel (23) designed as a ring channel and to connect the relief gas passage (9) via a relief valve (21) to a relief channel (24) designed as a ring channel, and **in that** the connecting passage (10, 11) is designed as a permanently open channel or as a channel that can be temporarily closed between the purge gas passage (8) and the relief gas passage (9) in order to open the connecting passage (11) at least when the product valve (6) is open.

2. The filling valve according to claim 1, further comprising a product inlet (13) which opens into the product path (7) below the connecting path (10, 11).

3. The filling valve according to one of claims 1 to 2, wherein the connecting channel (10, 11) connects two sections (8a, 9b) of the purge gas passage (8) and the relief gas passage (9) which are at an angle of at most 45° to the vertical and in particular are perpendicular.

4. The filling valve according to one of claims 1 to 2, wherein the connecting path (11) runs via a separately controllable shut-off device (12), which is in particular a PTFE bellows valve.

5. The filling valve according to at least one of the previous claims, wherein the purge gas passage (8) also runs longitudinally through a valve rod (29) connected to the closure part (5) at the top.

6. The filling valve according to at least one of the previous claims, wherein a vacuum gas passage (14) connected to a vacuum valve (22) branches off from the relief gas passage (9).

7. The filling valve according to claim 6, wherein the vacuum gas passage (14) branches off from the relief gas passage (9) below the connecting passage (10).

8. A filling machine (100) with a rotor (26) and filling valves (1) attached thereto according to at least one of the preceding claims.

9. The filling machine according to claim 8, further comprising a ring-shaped pre-pressurizing gas channel (23) arranged on the rotor (26) for supplying pre-pressurizing gas (15) to the containers (3) through the filling valves (1).

10. The filling machine according to claim 8 or 9, further comprising a ring-shaped relief channel (24) arranged on the rotor (26) for receiving relief gas (17) conducted from the containers (3) through the filling valves (1).

11. The filling machine according to one of claims 8 to 10, further comprising a vacuum channel (25) arranged on the rotor (26) and in particular ring-shaped, for providing a vacuum for sucking the containers (3) through the filling valves (1).

## Revendications

1. Soupape de remplissage (1) pour le remplissage de récipients (3) avec un produit liquide (2), comprenant :
- une soupape de produit (6) avec un siège de soupape (4) et une pièce d'obturation (5) associée pour l'ouverture/la fermeture côté sortie d'une voie de produit (7) pour le produit (2), où la pièce d'obturation (5) est disposée de manière centrale dans la voie de produit (7) ;
- une voie de gaz de contrainte (8) s'étendant vers le haut à travers la pièce d'obturation (5) et séparément de la voie de produit (7) ;
- une voie de gaz de détente (9) débouchant dans la voie de produit (7) en aval du siège de soupape (4) ; et
- une voie de communication (10, 11) formée en plus de la voie de produit (7) pour l'égalisation de la pression entre la voie de gaz de contrainte (8) et la voie de gaz de détente (9), **caractérisé en ce que** la voie de communication (10, 11) s'étend à travers un bloc de soupape (19), lequel bloc de soupape (19) est configuré pour le raccordement de la voie de gaz de contrainte (8) via une soupape de précontrainte (20) à un canal de gaz de contrainte (23) réalisé sous forme de canal annulaire et pour le raccordement de la voie de gaz de détente (9) via une soupape de détente (21) à un canal de détente (24) réalisé sous forme de canal annulaire, et **en ce que** la voie de communication (10, 11) est réalisée sous forme de canal ouvert en permanence ou pouvant être fermé temporairement entre la voie de gaz de contrainte (8) et la voie de gaz de détente (9), afin d'ouvrir la voie de communication (11) au moins lorsque la soupape de produit (6) est ouverte.

2. Soupape de remplissage selon la revendication 1, avec en outre une arrivée de produit (13) qui débouche dans la voie de produit (7) en dessous de la voie de communication (10, 11).

3. Soupape de remplissage selon l'une des revendications 1 à 2, où le canal de communication (10, 11) relie deux sections (8a, 9b) de la voie de gaz de contrainte (8) et de la voie de gaz de détente (9) s'étendant selon un angle d'au plus 45° par rapport à la verticale et en particulier perpendiculairement.

4. Soupape de remplissage selon l'une des revendications 1 à 2, où la voie de communication (11) s'étend via un organe d'arrêt (12) pouvant être commandé séparément, qui est en particulier une soupape à soufflet en PTFE.

5. Soupape de remplissage selon au moins l'une des revendications précédentes, où la voie de gaz de contrainte (8) s'étend en outre longitudinalement à travers une tige de soupape (29) se raccordant vers le haut à la pièce d'obturation (5).

6. Soupape de remplissage selon au moins l'une des revendications précédentes, où une voie de gaz sous vide (14) raccordée à une soupape à vide (22) bifurque en outre de la voie de gaz de détente (9).

7. Soupape de remplissage selon la revendication 6, où la voie de gaz sous vide (14) bifurque de la voie de gaz de détente (9) en dessous de la voie de communication (10).

8. Machine de remplissage (100) avec un rotor (26) et des soupapes de remplissage (1) selon au moins l'une des revendications précédentes fixées à celui-ci.

9. Machine de remplissage selon la revendication 8, avec en outre le canal de gaz de précontrainte (23) disposé sur le rotor (26) et de forme annulaire pour la mise à disposition de gaz de précontrainte (15) pour les récipients (3) à travers les soupapes de remplissage (1).

10. Machine de remplissage selon la revendication 8 ou 9, avec en outre le canal de détente (24) disposé sur le rotor (26) et de forme annulaire pour recevoir le gaz de détente (17) conduit depuis les récipients (3) à travers les soupapes de remplissage (1).

11. Machine de remplissage selon l'une des revendications 8 à 10, avec en outre un canal sous vide (25) disposé sur le rotor (26) et en particulier de forme annulaire pour fournir un vide pour l'aspiration des récipients (3) par les soupapes de remplissage (1).
